# EUROPÄISCHE PATENTANMELDUNG

(11) **EP 3 848 159 A1**
(43) Veröffentlichungstag der Anmeldung: **14.07.2021**
(21) Anmeldenummer: 20151127.6
(22) Anmeldetag: 10.01.2020
(51) Int. Cl.: B25F 5/00, B25F 5/02

(54) **SYSTEM UND VERFAHREN ZUR ÜBERWACHUNG EINER AUSRICHTUNG EINER WERKZEUGMASCHINE**

(71) Anmelder: Hilti Aktiengesellschaft, 9494 Schaan (LI)
(72) Erfinder: Sattler, Christian, 87640 Biessenhofen (DE)
(74) Vertreter: Hilti Aktiengesellschaft Corporate Intellectual Property

(57) **Zusammenfassung**

Die vorliegende Erfindung betrifft ein System und ein Verfahren zur Überwachung einer Ausrichtung einer Werkzeugmaschine, mit der ein Schlitz in einem Untergrund erzeugt werden kann. Vorzugsweise kann es sich bei der Werkzeugmaschine um ein Schlitz- oder Trenngerät handeln. Ein wesentlicher Vorteil der Erfindung besteht darin, dass die Ausrichtung der Werkzeugmaschine an einer Anzeigenvorrichtung angezeigt werden kann, wobei die Anzeigenvorrichtung Bestandteil der Werkzeugmaschine ist. Auf diese Weise kann auf ein aufwändiges Anzeichnen und Überwachen der Ausrichtung und der Ausrichtungswinkel durch den Nutzer der Werkzeugmaschine verzichtet werden und für den Nutzer genügt ein Blick auf Anzeigenvorrichtung, um eine Übersicht über die Ausrichtung der Werkzeugmaschine zu erhalten. Dadurch kann die Arbeit mit der Werkzeugmaschine insbesondere an schwer zugänglichen Arbeitsorten erleichtert und die Qualität der Schlitz- oder Trennarbeit durch eine verbesserte Ausrichtung erhöht werden.

## Beschreibung

Die vorliegende Erfindung betrifft ein System und ein Verfahren zur Überwachung einer Ausrichtung einer Werkzeugmaschine, mit der ein Schlitz in einem Untergrund erzeugt werden kann. Vorzugsweise kann es sich bei der Werkzeugmaschine um ein Schlitz- oder Trenngerät handeln. Ein wesentlicher Vorteil der Erfindung besteht darin, dass die Ausrichtung der Werkzeugmaschine an einer Anzeigenvorrichtung angezeigt werden kann, wobei die Anzeigenvorrichtung Bestandteil der Werkzeugmaschine ist. Auf diese Weise kann auf ein aufwändiges Anzeichnen und eine Überwachung der Ausrichtung und des Ausrichtungswinkels durch den Nutzer der Werkzeugmaschine verzichtet werden und für den Nutzer genügt ein Blick auf Anzeigenvorrichtung, um eine Übersicht über die Ausrichtung der Werkzeugmaschine zu erhalten. Dadurch kann die Arbeit mit der Werkzeugmaschine insbesondere an schwer zugänglichen Arbeitsorten erleichtert und die Qualität der Schlitz- oder Trennarbeit durch eine verbesserte Ausrichtung erhöht werden.

### Hintergrund der Erfindung:

Im Stand der Technik sind Werkzeugmaschinen bekannt, mit denen Schlitze in einem Untergrund eingebracht werden können. Die Schlitze können später beispielsweise zur Verlegung von Versorgungsleitungen, wie elektrischen Kabeln, verwendet werden. Es kann aber auch bevorzugt sein, dass die Schlitze verwendet werden, um einen Untergrund aufzuschneiden und verschiedene Bereiche des Untergrundes voneinander zu trennen. Insofern betrifft die vorliegende Erfindung insbesondere Trennschleifer oder Schlitzgeräte. Bei der Anwendung von solchen Trennschleifern oder Schlitzgeräten ist häufig eine genaue Ausrichtung des zu erzeugenden Schlitzes erforderlich. Beispielsweise können Ausrichtungen, wie vertikal 90° oder horizontal 0°, erforderlich sein, um akkurate Schlitze zu erzeugen.

Bei größeren Schlitztiefen oder Trennungen ist es besonders wichtig, dass der Schlitz möglichst in einem rechten Winkel zur bearbeiteten Oberfläche ausgeführt wird. Allerdings kann die Ausrichtung des Schlitzes zur Oberfläche des Untergrundes häufig nicht mit der Werkzeugmaschine selbst überprüft werden. Stattdessen ist üblicherweise ein aufwändiges Anzeichnen am Untergrund erforderlich.

Der Winkel zur bearbeiteten Oberfläche wird bei konventionellen Werkzeugmaschinen, wie sie aus dem Stand der Technik bekannt sind, durch Flächen oder Rollen an der Werkzeugmaschine vorgegeben. Diese Flächen und Rollen sind aber räumlich häufig begrenzt. Bei beengten Anwendungsbedingungen oder eingeschränkter Sicht auf die Referenzflächen ist die Einhaltung des erwünschten rechten Winkels zwischen Oberfläche und zu erzeugendem Schlitz oft erschwert.

Die Aufgabe, die der vorliegenden Erfindung zugrunde liegt, besteht daher darin, die vorstehend beschriebenen Nachteile und Mängel des Standes der Technik zu überwinden und ein System und Verfahren zur Überwachung einer Ausrichtung einer Werkzeugmaschine bereitzustellen, so dass technische Mittel an der Werkzeugmaschine genutzt werden können, um die Ausrichtung der Werkzeugmaschine bzw. des zu erzeugenden Schlitzes in Bezug auf eine Oberfläche des zu bearbeitenden Untergrundes besser überwachen zu können. Insbesondere soll durch die Anwendung der Erfindung auf das aufwändige Anzeichnen, wie es aus dem Stand der Technik bekannt ist, verzichtet werden können. Die Erfindung soll dazu beitragen, dass sich der Nutzer der Werkzeugmaschine schnell einen Überblick über die aktuelle Ausrichtung der Werkzeugmaschine verschaffen kann, ohne die Werkzeugmaschine aus der Hand legen oder den Betrieb unterbrechen zu müssen.

Die Aufgabe wird gelöst durch den Gegenstand der unabhängigen Ansprüche. Vorteilhafte Ausführungsformen zu dem Gegenstand der unabhängigen Ansprüche finden sich in den abhängigen Ansprüchen.

### Beschreibung der Erfindung:

Erfindungsgemäß ist ein System zur Überwachung einer Ausrichtung einer Werkzeugmaschine vorgesehen, wobei es sich bei der Werkzeugmaschine um ein Schlitz- oder Trenngerät handelt. Das System kann als Überwachungssystem bezeichnet werden und ist dadurch gekennzeichnet, dass es folgende Bestandteile umfasst:
- ein erster Abstandssensor für die Überwachung eines Winkels der Werkzeugmaschine zu einer Oberfläche eines zu bearbeitenden Untergrunds und
- eine Anzeigenvorrichtung zur Anzeige der ermittelten Ausrichtung und
- ein Beschleunigungssensor zur Erfassung der Erdbeschleunigung, wodurch eine horizontale und eine vertikale Ausrichtung der Werkzeugmaschine ermittelt werden kann, und/oder
- ein Gyrosensor zur Erfassung einer Bewegung der Werkzeugmaschine.

Es hat sich gezeigt, dass bei bekanntem Abstand der Werkzeugmaschine bzw. des Werkzeugs der Werkzeugmaschine zur zu bearbeitenden Oberfläche ein Abstandssensor ausreichend ist, um einen Arbeitswinkel der Werkzeugmaschine zu überwachen. Wenn dieser Abstand nicht bekannt ist, kann es im Sinne der Erfindung bevorzugt sein, einen zweiten Abstandsensor vorzusehen, mit dem dieser Abstand bestimmt werden kann. Insbesondere weist der erste Abstandssensor einen im Wesentlichen festen bzw. konstanten Abstand zum zu bearbeitenden Untergrund auf. Ferner kann das System einen weiteren Abstandssensor aufweisen, der dazu eingerichtet ist, einen Abstand zwischen der zu bearbeitenden Fläche und einer angrenzenden Fläche zu bestimmen. Dieser weitere Abstandssensor kann vorzugsweise dazu verwendet werden, die Werkzeugmaschine zu positionieren und/oder einen Abstand zur angrenzenden Fläche festzulegen, um vorteilhafterweise einen im Wesentlichen parallelen Schlitzverlauf zur angrenzenden Fläche zu ermöglichen.

Bei der Werkzeugmaschine kann es sich vorzugsweise um ein Schlitz- oder Trenngerät handelt, mit dem ein Schlitz in einem Untergrund erzeugt werden kann. Ein Schlitz stellt im Sinne der Erfindung eine längliche Vertiefung in einem Untergrund oder Mauerwerk dar, der üblicherweise einige Zentimeter breit ist und eine Länge von bis zu mehreren Metern aufweisen kann. Die Vertiefung weist in der seitlichen Vorderansicht üblicherweise eine im Wesentlichen rechteckige Grundform auf und kann beispielsweise zur Aufnahme von elektrischen Kabeln oder anderen Versorgungsleitungen dienen.

Das Überwachungssystem weist mindestens einen Abstandssensor mit festem Abstand zum Untergrund oder bei variablem Abstand zum Untergrund zwei Abstandssensoren auf, die vorzugsweise auf je einer Seite eines Werkzeugs der Werkzeugmaschine angeordnet vorliegen. Das Werkzeug der Werkzeugmaschine wird im Sinne der Erfindung vorzugsweise auch als Blatt oder Scheibe bezeichnet. Es ist im Sinne der Erfindung bevorzugt, dass die beiden Abstandssensoren beidseitig neben dem Blatt oder der Trennscheibe des Trenn- oder Schlitzgeräts angeordnet vorliegen. Vorzugsweise sind die Abstandssensoren dazu eingerichtet, einen Winkel der Werkzeugmaschine in Bezug auf eine Oberfläche des durch die Werkzeugmaschine zu bearbeitenden Untergrundes zu überwachen. Die Formulierung "Ausrichtung der Werkzeugmaschine" oder "Winkel der Werkzeugmaschine in Bezug auf eine Oberfläche des Untergrundes" wird im Sinne der Erfindung vorzugsweise so verstanden, dass damit auch die Ausrichtung des zu erzeugenden Schlitzes in Bezug auf die Oberfläche des Untergrundes verstanden wird. Es ist im Sinne der Erfindung bevorzugt, dass der Schlitz üblicherweise in einem 90°-Winkel bzw. in einem rechten Winkel zu der Oberfläche des durch die Werkzeugmaschine zu bearbeitenden Untergrundes erzeugt wird. Vorzugsweise wird die Oberfläche des Untergrunds dabei als plane Ebene idealisiert. Diese kann mit einer virtuellen Gerade, die die Ausrichtung des Schlitzes verkörpert, einen Winkel einschließen, wobei dieser Winkel in einem Bereich von 85 bis 95 °, bevorzugt in einem Bereich von 88 bis 92 ° und am meisten bevorzugt bei 90 ° liegen soll.

Beispielsweise kann die virtuelle Gerade, die die Ausrichtung des Schlitzes verkörpert, mit einer Außenwand des Schlitzes bzw. einer Begrenzung der zu bearbeitenden Fläche korrespondieren. Es kann im Sinne der Erfindung auch bevorzugt sein, gedanklich eine virtuelle Gerade zu konstruieren, die im Wesentlichen mittig und im Wesentlichen parallel zu den Außen- oder Seitenwänden des Schlitzes bzw. der der Begrenzung der zu bearbeitenden Fläche verläuft. Der Begriff "im Wesentlichen" stellt für den Fachmann keine unklare Formulierung dar, weil der Fachmann weiß, dass im Kontext der vorliegenden Erfindung kleinere Abweichungen beispielsweise zur mathematisch korrekten Parallelität aufgrund der Beschaffenheit des zu bearbeitenden Untergrunds oder Mauerwerks leicht auftreten können. Auch kleinere herstellungsbedingte Abweichungen von beispielsweise weniger als 5 ° werden im Sinne der Erfindung als "im Wesentlichen parallel" betrachtet. Vorzugsweise kann durch die Vorsehung der beiden Abstandssensoren der Winkel des Schlitzes in Bezug auf die Oberfläche des Untergrunds besonders einfach bestimmt werden. Der Einsatz der Abstandssensoren ist insbesondere dann angezeigt, wenn mit der Werkzeugmaschine auf einem Untergrund gearbeitet wird, der einem Erdboden oder einer sonstigen Bodenfläche entspricht. Mit Hilfe der Abstandssensoren kann dann der Winkel zwischen den Seitenwänden des Schlitzes und der Oberfläche des Untergrundes bestimmt werden (vgl. Fig. 1: Detailzeichnung C/c).

Die ermittelten Winkeldaten können an eine Steuervorrichtung der Werkzeugmaschine oder direkt an die Anzeigenvorrichtung des Überwachungssystems übermittelt werden. Die Anzeigenvorrichtung ist vorzugsweise dazu eingerichtet, die ermittelten Winkel- und Ausrichtungsdaten darzustellen. Es kann im Sinne der Erfindung bevorzugt sein, dass die Winkel- und Ausrichtungsdaten vor ihrer Anzeige informationstechnologisch verarbeitet und so aufbereitet werden, dass sie in einer schnell erfassbaren Weise auf der Anzeigenvorrichtung dargestellt werden können. Diese Verarbeitung oder Aufbereitung der durch die Sensoren ermittelten Daten kann beispielsweise mit der Steuervorrichtung erfolgen, die optionaler Bestandteil des vorgeschlagenen Überwachungssystems oder der Werkzeugmaschine ist.

Das Überwachungssystem umfasst ferner einen Beschleunigungssensor, der vorzugsweise dazu eingerichtet ist, die Erdbeschleunigung zu erfassen, so dass auf Grundlage der ermittelten Erdbeschleunigung eine horizontale und eine vertikale Ausrichtung der Werkzeugmaschine ermittelt werden kann. Der Einsatz des Beschleunigungssensors ist insbesondere dann angezeigt, wenn mit der Werkzeugmaschine an einem Untergrund gearbeitet wird, der einer Seitenwand oder einer im Wesentlichen senkrecht zu einer Bodenfläche verlaufenden Wand entspricht (vgl. Fig. 1: Detailzeichnungen A/a und B/b).

Mit anderen Worten kann mit dem Beschleunigungssensor besonders gut detektiert werden, ob ein im Wesentlichen im rechten Winkel ausgerichteter Schlitzverlauf in eine vertikal stehende Wand geschnitten wird. Der Einsatz des Beschleunigungssensors ist insbesondere dann bevorzugt, wenn die Werkzeugmaschine ausgeschaltet ist, d.h. sich in einem ausgeschalteten Zustand befindet. Im Sinne der Erfindung kann dieser Zustand auch als "Nicht-Betrieb der Werkzeugmaschine" bezeichnet werden. Vorteilhaft an der Verwendung von Beschleunigungssensoren ist, dass diese kostengünstig hergestellt und verbaut werden können, so dass durch die Verwendung von Beschleunigungssensoren eine kostengünstige Werkzeugmaschine bzw. ein kostengünstiges Überwachungssystem bereitgestellt werden kann.

Alternativ oder ergänzend zu dem Beschleunigungssensor kann das vorgeschlagenen Überwachungssystem einen Gyrosensor umfassen. Der Gyrosensor ist vorzugsweise dazu eingerichtet, eine vertikale und/oder horizontale Ausrichtung der Werkzeugmaschine zu erfassen. Insbesondere ist der Gyrosensor dazu eingerichtet, eine Bewegung aus der horizontalen und/oder vertikalen Ausrichtung der Werkzeugmaschine zu erfassen. Die Verwendung des Gyrosensors ist besonders vorteilhaft, da mit ihm auch während des Betriebs der Werkzeugmaschine die Ausrichtung der Werkzeugmaschine bzw. die Ausrichtung des Schlitzverlaufes in Bezug auf die Oberfläche des zu bearbeitenden Untergrundes ermittelt oder überwacht werden kann. Gyrosensoren sind besonders robust gegenüber Vibrationen, so dass durch die Verwendung eines Gyrosensors Werkzeugmaschinen bzw. Überwachungssysteme bereitgestellt werden kann, die besonders robust und wenig fehleranfällig gegenüber Vibrationen sind.

Das vorgeschlagene System kann ferner ein Magnetometer zur Erfassung einer Ausrichtung der Werkzeugmaschine in horizontalen Ebene umfassen. Damit können Schnitte am Boden vorteilhafterweise besonders geradlinig ausgeführt werden. Vorzugsweise werden auch die von dem Beschleunigungssensor, dem Gyrosensor und/oder dem Magnetometer ermittelten Daten an die Anzeigenvorrichtung weitergeleitet, damit sie von der Anzeigenvorrichtung angezeigt werden können. Es ist im Sinne der Erfindung bevorzugt, dass die Anzeigenvorrichtung von einer LED-Anzeige oder einem Display gebildet wird. Die LED-Anzeige oder das Display können an einer für den Nutzer der Werkzeugmaschine gut einsehbaren Stelle an der Werkzeugmaschine angeordnet vorliegen, so dass der Nutzer die Anzeigenvorrichtung insbesondere auch während des Betriebs der Werkzeugmaschine gut einsehen kann. Er kann dadurch die auf der Anzeigenvorrichtung bereitgestellten Informationen besonders schnell erfassen und ggf. sein Arbeitsverhalten mit der Werkzeugmaschine bzw. die Positionierung und/oder Haltung der Werkzeugmaschine an die übermittelten Informationen anpassen oder ändern.

In einem zweiten Aspekt betrifft die Erfindung ein Verfahren zur Überwachung einer Ausrichtung einer Werkzeugmaschine in Bezug auf einen zu bearbeitenden Untergrund. Das Verfahren ist durch die folgenden Schritte gekennzeichnet:
a) Bereitstellung einer Werkzeugmaschine mit einem vorgeschlagenen Überwachungssystem,
b) Ermittlung eines Winkels der Werkzeugmaschine zu einer Oberfläche des zu bearbeitenden Untergrundes,
c1) Ermittlung einer horizontalen und einer vertikalen Ausrichtung der Werkzeugmaschine durch einen Beschleunigungssensor, und/oder
c2) Ermittlung einer horizontalen und einer vertikalen Ausrichtung der Werkzeugmaschine durch einen Gyrosensor,
d) Anzeige des ermittelten Winkels und der ermittelten Ausrichtung durch eine Anzeigenvorrichtung.

Die für das Überwachungssystem eingeführten Begriffe, Definitionen und technischen Vorteile gelten vorzugsweise für das Überwachungsverfahren analog. Es ist im Sinne der Erfindung bevorzugt, dass je einer der beiden Schritte c1 und c2 im Rahmen des vorgeschlagenen Verfahrens durchgeführt wird oder beide Verfahrensschritte. Dies hängt insbesondere davon ab, mit welchen Sensoren die verwendete Werkzeugmaschine bzw. das Überwachungssystem ausgestattet ist. Tests haben gezeigt, dass mit dem vorgeschlagenen Überwachungsverfahren die Arbeit mit der Werkzeugmaschine bzw. das Erzeugen akkurater Schlitze, die vorzugsweise in einem rechten Winkel zur Oberfläche eines zu bearbeitenden Untergrunds erzeugt werden, wesentlich vereinfacht werden kann. Dadurch verbessert sich auch die Genauigkeit, mit der auf der Baustelle gearbeitet werden kann, was sich positiv auf die Qualität des gesamten Bau- oder Renovierungsprojekts auswirken kann.

Wenn das vorgeschlagene System ein Magnetometer zur Erfassung der Ausrichtung der Werkzeugmaschine in horizontalen Ebene umfasst, kann das vorgeschlagene Verfahren einen weiteren Verfahrensschritt c3 umfassen, wonach eine horizontale und/oder eine vertikale Ausrichtung der Werkzeugmaschine durch ein Magnetometer ermittelt wird. Mit anderen Worten betrifft ein zusätzlicher, fakultativer Verfahrensschritt c3 des vorgeschlagenen Verfahrens die Ermittlung einer horizontalen und/oder vertikalen Ausrichtung der Werkzeugmaschine durch ein Magnetometer. Es ist im Sinne der Erfindung bevorzugt, dass die Sensoren, wie der Beschleunigungssensor, der Gyrosensor und/oder das Magnetometer, dazu verwendet werden können, eine vom Anwender festgelegte Ausrichtung zu erfassen. Dadurch kann vorteilhafterweise das Leistungsspektrum des vorgeschlagenen Systems weiter vergrößert werden, um dem Anwender des Systems eine optimale Unterstützung bei der Verwendung der Werkzeugmaschine zu gewähren.

Es ist im Sinne der Erfindung bevorzugt, dass zur Ermittlung des Winkels der Werkzeugmaschine zur Oberfläche des zu bearbeitenden Untergrundes ein erster und ein zweiter Abstandssensor verwendet wird. Es hat sich gezeigt, dass die Verwendung von zwei Abstandssensoren einen guten Kompromiss zwischen den niedrigzuhaltenden Herstellungskosten für die Werkzeugmaschine und der Qualität der zu ermittelnden Daten ermöglicht. Vorzugsweise sind die beiden Abstandssensoren - in einer Draufsicht von oben auf die Werkzeugmaschine betrachtet - auf der rechten und linken Seite des Blattes bzw. der (Trenn-)Scheibe der Werkzeugmaschine angeordnet. Insbesondere sind die Abstandssensoren symmetrisch angeordnet, wodurch die Auswertung der erhaltenen Messwerte vereinfacht wird, da weniger Kalibrierungsberechnungen durchgeführt werden müssen. Es ist im Sinne der Erfindung bevorzugt, dass das Blatt bzw. die Trennscheibe als Symmetrieachse für die vorzugsweise symmetrische Anordnung der beiden Abstandssensoren fungiert. Es hat sich gezeigt, dass die Abstandssensoren besonders gut geeignet sind, um eine Ausrichtung der Werkzeugmaschine gegenüber einem Untergrund zu überwachen bzw. zu ermitteln, wenn der Untergrund ein Erdboden oder eine Bodenfläche ist.

Es ist im Sinne der Erfindung bevorzugt, dass zur Ermittlung einer horizontalen und einer vertikalen Ausrichtung der Werkzeugmaschine ein Beschleunigungssensor und/oder ein Gyrosensor verwendet wird. Vorzugsweise wird der Beschleunigungssensor insbesondere bei Nicht-Betrieb der Werkzeugmaschine eingesetzt, während der Gyrosensor und das Magnetometer vorteilhafterweise auch während eines Betriebs der Werkzeugmaschine eingesetzt werden kann, da der Gyrosensor besonders robust auf Vibrationen reagiert. Es ist im Sinne der Erfindung bevorzugt, dass zur Ermittlung der horizontalen und vertikalen Ausrichtung der Werkzeugmaschine mit dem Beschleunigungssensor die Erdbeschleunigung erfasst und ausgewertet wird. Die Ermittlung einer horizontalen und einer vertikalen Ausrichtung der Werkzeugmaschine durch einen Beschleunigungssensor und/oder einen Gyrosensor kann besonders an vertikal stehenden Seitenwänden angewendet werden, also bei Wänden, die beispielsweise im Wesentlichen senkrecht zu einer Bodenfläche oder einem Erdboden stehen.

In einem bevorzugten Ausführungsbeispiel betrifft die Erfindung ein Sensorsystem und eine Anzeigenmöglichkeit der Ausrichtung und Winkel zur Oberfläche an einer Werkzeugmaschine. Dabei ist der Beschleunigungssensor insbesondere für eine Erfassung der horizontalen und vertikalen Ausrichtung der Werkzeugmaschine gegenüber einem Untergrund vorgesehen, wobei der Untergrund ein Erdboden, eine Bodenfläche oder eine Seitenwand sein kann, wobei die Seitenwand vorzugsweise im Wesentlichen senkrecht in Bezug auf den Erdboden ausgerichtet ist. Es ist im Sinne der Erfindung bevorzugt, dass durch die Erfindung die Ausrichtung des mit der Werkzeugmaschine zu erzeugenden Schlitzes in Bezugs auf die Oberfläche eines Untergrunds ermittelt werden kann. Ferner kann mit dem vorgeschlagenen Überwachungssystem die Erdbeschleunigung erfasst werden. Dazu kann beispielsweise ein Beschleunigungssensor verwendet werden. Der Beschleunigungssensor wird vorzugsweise vor oder nach dem Betrieb der Werkzeugmaschine verwendet, während der Gyrosensor vorteilhafterweise auch während des Betriebs der Werkzeugmaschine eingesetzt werden kann, um eine horizontale und eine vertikale Ausrichtung der Werkzeugmaschine bzw. des Schlitzes zu erfassen. Ferner umfasst das vorgeschlagene Überwachungssystem beispielsweise zwei Abstandsensoren, die vorzugsweise beidseitig neben dem Blatt oder der Trennscheibe angeordnet vorliegen. Die Abstandssensoren dienen vorzugsweise zur Ermittlung des Winkels zwischen dem Werkzeug der Werkzeugmaschine und der Oberfläche des Untergrundes. Es kann im Sinne der Erfindung auch bevorzugt sein, dass mit den Abstandssensoren ein Winkel zwischen dem zu erzeugenden Schlitz und der Oberfläche des Untergrundes ermittelt wird. Ferner kann das vorgeschlagene Überwachungssystem eine Anzeigenvorrichtung am Gerät umfassen, die als LED oder Display ausgebildet sein kann. Es stellt einen besonderen Vorteil der Erfindung dar, dass durch ihre Anwendung eine höhere Genauigkeit der erstellten Schnitte oder Schlitze in Bezug auf Ausrichtung und Winkel erreicht werden kann. Dies ermöglicht vorteilhafterweise auch eine höhere Arbeits-Effizienz, da ein aufwändiges Anzeichnen des Schnittverlaufes bei Verwendung der vorgeschlagenen Erfindung entfallen kann bzw. überflüssig wird.

Weitere Vorteile ergeben sich aus der folgenden Figurenbeschreibung. Die Figuren, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

In den Figuren sind gleiche und gleichartige Komponenten mit gleichen Bezugszeichen beziffert. Es zeigen:
- Fig. 1: mögliche Ausrichtungen und Winkel zwischen der Werkzeugmaschine bzw. dem zu erzeugenden Schlitz und der Oberfläche eines Untergrundes, wobei der Untergrund eine Bodenfläche oder eine Seitenwand sein kann

### Ausführungsbeispiele und Figurenbeschreibung:

Figur 1 zeigt mögliche Ausrichtungen und Winkel zwischen der Werkzeugmaschine bzw. dem zu erzeugenden Schlitz und der Oberfläche eines Untergrundes, wobei der Untergrund eine Bodenfläche oder eine Seitenwand sein kann. Bodenfläche bzw. Erdboden bzw. Seitenwand sind mittig in der Fig. 1 angedeutet. Es ist im Sinne der Erfindung bevorzugt, dass der Erdboden bzw. die Bodenfläche als plane, horizontal ausgerichtete Fläche idealisiert wird. Die Seitenwand ist in Bezug auf den Erdboden vorzugsweise im Wesentlichen senkrecht bzw. orthogonal ausgebildet. Vorzugsweise ist die Seitenwand vertikal stehend ausgerichtet.

In der Seitenwand werden in Fig. 1 zwei verschiedene Schnitt- bzw. Schlitzmöglichkeiten dargestellt, die mit den Buchstaben A/a und B/b bezeichnet werden. Der Großbuchstabe bezeichnet jeweils die schematische Darstellung der Ausrichtung der Werkzeugmaschine bzw. des Schlitzes in Bezugs auf die Oberfläche des Untergrundes. Diese Darstellungen befinden sich jeweils außerhalb der in Fig. 1 dargestellten Seitenwand und Bodenfläche. Dabei symbolisiert das schraffierte, dunkle Rechteck den Untergrund. Der dunkle Strich, der in den Untergrund hineinragt, steht für den Schnitt oder Schlitz, der in dem Untergrund erzeugt wird. Der aus dem Rechteck, d.h. dem Untergrund herausragende Strich symbolisiert vorzugsweise die Lage bzw. die Ausrichtung des Werkzeugs der Werkzeugmaschine in Bezug auf die Oberfläche des Untergrundes. Die Ausrichtung des Werkzeugs der Werkzeugmaschine korreliert vorzugsweise mit der Ausrichtung des Schnitzes oder Schnittes, der mit der Werkzeugmaschine erzeugt wird. Der bogenförmige Pfeil gibt einen möglichen Winkel zwischen Werkzeug und/oder Schlitz auf der einen Seite und der Oberfläche des Untergrundes auf der anderen Seite an. Dieser Winkel liegt im Sinne der Erfindung vorzugsweise in einem Bereich von 90 °, so dass der Schlitz in einem rechten Winkel in Bezug auf die Oberfläche des Untergrundes ausgerichtet ist.

Die Detailzeichnungen A/a und B/b stellen vorzugsweise die horizontalen und vertikalen Schnitt- bzw. Schlitzmöglichkeiten an der Seitenwand der symbolisch in Fig. 1 dargestellten Baustelle dar. Es ist im Sinne der Erfindung bevorzugt, dass für die Ermittlung der horizontalen und/oder vertikalen Ausrichtung der Werkzeugmaschine bzw. des Schlitzes in Bezugs auf die Oberfläche eines Untergrundes, der von einer vertikal stehenden Seitenwand gebildet wird, ein Beschleunigungs- und/oder Gyrosensor verwendet wird.

Die Detailzeichnung C/c stellt einen möglichen Schnitt im Erdboden bzw. in einer Bodenfläche der in Fig. 1 symbolisch dargestellten Baustelle dar. In den Detailzeichnungen A/a und C/c ist zu erkennen, dass die Werkzeugmaschine bzw. der erzeugte Schlitz seitlich, d.h. nach rechts oder links, verkippt sein kann. Wenn - wie in Detailzeichnung B/b - ein horizontaler Schlitz an einer Seitenwand erzeugt werden soll, kann die Werkzeugmaschine bzw. der erzeugte Schlitz nach oben oder unten verkippt sein, d.h. in vertikaler Richtung. Die vorgeschlagene Erfindung hilft, solches Verkippungen und Abweichungen vom gewünschten rechten Winkel besonders schnell zu erkennen, so dass die Position und die Arbeit mit der Werkzeugmaschine vom Nutzer schnell verändert werden kann, um anschließend wieder einen Schlitz im 90 °-Winkel zu erzeugen.

Der Kleinbuchstabe bezeichnet jeweils die schematische Darstellung der Anordnung des Schnittes oder Schlitzes innerhalb der Wand oder Bodenfläche. Diese Darstellungen befinden sich jeweils innerhalb der in Fig. 1 dargestellten Seitenwand und Bodenfläche.

## Patentansprüche

1. System zur Überwachung einer Ausrichtung einer Werkzeugmaschine,
**dadurch gekennzeichnet, dass**
das System folgende Bestandteile umfasst:
- ein erster Abstandssensor für die Überwachung eines Winkels der Werkzeugmaschine zu einer Oberfläche eines zu bearbeitenden Untergrunds und
- eine Anzeigenvorrichtung zur Anzeige der ermittelten Ausrichtung und
- ein Beschleunigungssensor zur Erfassung der Erdbeschleunigung, wodurch eine horizontale und eine vertikale Ausrichtung der Werkzeugmaschine ermittelt werden kann, und/oder
- ein Gyrosensor zur Erfassung einer Bewegung der Werkzeugmaschine.

2. System nach Anspruch 1
**dadurch gekennzeichnet, dass**
das System einen zweiten Abstandssensor aufweist.

3. System nach Anspruch 2
**dadurch gekennzeichnet, dass**
der erste und der zweite Abstandssensor auf je einer Seite eines Werkzeugs der Werkzeugmaschine angeordnet vorliegen.

4. System nach Anspruch 2
**dadurch gekennzeichnet, dass**
die Abstandssensoren in Bezug auf ein Werkzeug der Werkzeugmaschine symmetrisch angeordnet sind.

5. System nach einem der vorhergehenden Ansprüche
**dadurch gekennzeichnet, dass**
die Anzeigenvorrichtung von einer LED-Anzeige oder einem Display gebildet wird.

6. System nach einem der vorhergehenden Ansprüche
**dadurch gekennzeichnet, dass**
es sich bei der Werkzeugmaschine um ein Schlitz- oder Trenngerät handelt.

7. System nach einem der vorhergehenden Ansprüche
**dadurch gekennzeichnet, dass**
das System einen weiteren Abstandssensor aufweist, der dazu eingerichtet ist, einen Abstand zwischen der einer zu bearbeitenden Fläche und einer angrenzenden Fläche zu bestimmen.

8. System nach einem der vorhergehenden Ansprüche
**dadurch gekennzeichnet, dass**
das System ein Magnetometer zur Erfassung der Ausrichtung der Werkzeugmaschine in horizontalen Ebene umfasst.

9. Verfahren zur Überwachung einer Ausrichtung einer Werkzeugmaschine in Bezug auf einen zu bearbeitenden Untergrund, wobei das Verfahren **folgende Schritte** umfasst:
a) Bereitstellung einer Werkzeugmaschine nach einem der vorhergehenden Ansprüche,
b) Ermittlung eines Winkels der Werkzeugmaschine zu einer Oberfläche des zu bearbeitenden Untergrundes,
c1) Ermittlung einer horizontalen und einer vertikalen Ausrichtung der Werkzeugmaschine durch einen Beschleunigungssensor, und/oder
c2) Ermittlung einer horizontalen und einer vertikalen Ausrichtung der Werkzeugmaschine durch einen Gyrosensor,
d) Anzeige des ermittelten Winkels und der ermittelten Ausrichtung durch eine Anzeigenvorrichtung.

10. Verfahren nach Anspruch 9
**dadurch gekennzeichnet, dass**
zur Ermittlung des Winkels der Werkzeugmaschine zur Oberfläche des zu bearbeitenden Untergrundes ein erster und ein zweiter Abstandssensor verwendet wird.

11. Verfahren nach Anspruch 9 oder 10
**dadurch gekennzeichnet, dass**
zur Ermittlung einer horizontalen und einer vertikalen Ausrichtung der Werkzeugmaschine mit dem Beschleunigungssensor die Erdbeschleunigung erfasst wird.

12. Verfahren nach einem der Ansprüche 9 bis 11
**dadurch gekennzeichnet, dass**
der Gyrosensor im Betrieb der Werkzeugmaschine eingesetzt wird.

13. Verfahren nach einem der Ansprüche 9 bis 12,
**dadurch gekennzeichnet, dass**
das Verfahren den weiteren Verfahrensschritt c3 umfasst:
c3) Ermittlung einer horizontalen und/oder vertikalen Ausrichtung der Werkzeugmaschine durch ein Magnetometer.
